# EUROPÄISCHE PATENTSCHRIFT

(11) **EP 0 392 339 B1**
(45) Veröffentlichungstag und Bekanntmachung des Hinweises auf die Patenterteilung: **11.10.1995**
(21) Anmeldenummer: 90106477.4
(22) Anmeldetag: 05.04.1990
(51) Int. Cl.: D01H 9/04, D01H 9/00

(54) **Verfahren und Vorrichtung zum Auswechseln von vollen Spulen durch Hülsen an einer Spinnmaschine**
Method and device for replacing full bobbins for cores in a spinning machine
Procédé et dispositif pour échanger des bobines pleines contre des tubes de bobine dans un métier à filer

(30) Priorität: 14.04.1989 CH 1413/89
(43) Veröffentlichungstag der Anmeldung: 17.10.1990
(73) Patentinhaber: MASCHINENFABRIK RIETER AG, CH-8406 Winterthur (CH)
(72) Erfinder: Busch, Rainer, CH-8307 Effretikon (CH); Malina, Ludek, CH-8302 Kloten (CH); Lattion, André, CH-8472 Seuzach (CH)

(56) Entgegenhaltungen:
- DE-A- 2 613 900

## Beschreibung

Die Erfindung betrifft ein Verfahren nach dem Oberbegriff des Anspruches 1 und eine Maschine nach dem Oberbegriff des Anspruches 4.

Eine Grundlage für die Erfindung stellt ein Verfahren gemäss Oberbegriff von Anspruch 1 bzw. 4 nach der DE-A1-2613900 dar, wonach eine neue Hülse vor dem Doffen einer voll bewickelten Spule auf diese aufgesetzt wird. Nach dem Aufsetzen der Hülse auf die Spule wird die Kombination Spule-Hülse von einer Greifeinrichtung erfasst, von der Spindel abgezogen und abgesenkt, bis die Spule am Fuss der Spinnmaschine abgestellt werden kann. Sodann ergreift die Greifeinrichtung die Hülse, bewegt sie wieder nach oben, um die Hülse auf die Spindel aufzusetzen. In der Praxis dürfte ein solches Verfahren relativ lange dauern, so dass die Produktivität der Spinnmaschine insbesondere bei der Herstellung gröberer Garne, die ein häufiges Wechseln der Spulen bedingt, in unzulässiger Weise sinkt.

Es ist Aufgabe der vorliegenden Erfindung, ein Verfahren und eine Maschine zum Doffen von Spinnmaschinen, insbesondere Glockenspinnmaschinen, zu schaffen, das bzw. die die erwähnten Nachteile vermeidet.

Die Aufgabe wird gelöst durch die Merkmale der unabhängigen Ansprüche 1 (Verfahren) und 4 (Vorrichtung). Die abhängigen Ansprüche betreffen besondere Ausführungsformen.

Da die Spindelbank eine Hubbewegung ausführen kann, ist es konstruktiv relativ einfach, sie zum Spulenwechsel nach unten zu verschieben. Sollte man sich für diese Lösung entscheiden, müssen die sich in Bereitschaftsstellung befindlichen Hülsen, die normalerweise unterhalb der Spindelbank angeordnet sind, nach aussen hin verschoben werden. Es wäre auch möglich, stattdessen allfällig vorhandene Glocken vertikal aufwärts verstellbar auszuführen. Dazu müsste zwischen den Lieferwalzen der Streckwerke und den Zuführöffnungen der Glocken mindestens jeweils ein vorzugsweise wegklappbarer Fadenführer vorhanden sein. Da dies die Bauhöhe der Glokkenspinnmaschine erhöhte und da ebenfalls eine vertikale Aufwärtsverstellung der Glocken einen zu grossen Konstruktionsaufwand bedeutete, wird von einer Ausführung mit stationären Glocken ausgegangen. Die Greifeinrichtung für das Zuführen der Hülsen und das Abführen der Spulen ist vorteilhafterweise ein in der Spinnmaschine integrierter Doffer. Um die Hubregelung des Dofferbalkens zu vereinfachen, wäre es von Vorteil, alle beim Doffvorgang durchgeführten Vertikalbewegungen von der Spindelbank bewerkstelligen zu lassen, um so mehr, da die Spindelbank ohnehin verschiedene Vertikalstellungen einnehmen muss.

Eine leere Hülse muss zeitweilig mit einer vollen Hülse bzw. Spule lösbar verbunden werden. Die Hülse ist besonders, infolge ihrer Fixierung auf der Spindel, für hohe Drehzahlen von über 20'000 UPM geeignet. Die Adaption für die Verwendung des Verfahrens gemäss der vorliegenden Erfindung besteht in einer Schulterpartie, die ermöglicht, dass die Hülse auf eine Spule aufgesteckt werden kann. Eine Aufsteckung wird als vorteilhafter betrachtet als bspw. eine Magnethaftung.

Eine vorteilhafte platzsparende Anordnung der Halteeinrichtung ergibt sich, wenn ihr Schwenkmechanismus mit einer über der Halteeinrichtung liegenden Schwenklinie hinter der Glockenpartie angeordnet wird.

Weitere Einzelheiten ergeben sich aus der nachfolgenden Beschreibung, die anhand der Zeichnung die vorliegende Erfindung näher erläutert. Es zeigen schematisch und in unterschiedlichen Massstäben:
- Fig. 1 A-1J: Prinzipskizzen, welche aufeinander folgende Vorgänge illustrieren,
- Fig. 2: eine Hülse im Längsschnitt,
- Fig. 3A: eine Seitenansicht einer Halterung zum Halten einer Hülse oberhalb einer Spule,
- Fig. 3B: eine Draufsicht der Halterung gemäss Fig. 3A, und
- Fig. 4: eine Draufsicht eines Greifers für das Zuführen einer Hülse und das Abführen einer Spule.

Fig. 1A stellt die Ausgangslage vor dem Doffvorgang, bzw. vor dem Auswechseln der vollen Fadenspulen durch die Fadenhülsen dar. Eine Glocke 3 ist mittels einer Lagerung 4 vertikal stationär aber drehbar gehalten. Der stets gestrichelt gezeichnete Faden 7 führt vom Lieferrollenpaar 8 eines Streckwerkes über die Eintrittsöffnung 9 und eine Austrittsöffnung 10 der Glocke 3 (oder einen auf der Innenseite der Glocke befestigten, nicht gezeichneten Bügel) zu der oberen Partie einer voll bewickelten, stillstehenden Fadenspule, auch Kops genannt. Die Spulen 14 sind auf Spindeln 15 fixiert und gemeinsam auf einer höhenverstellbaren Spindelbank 16 montiert. Der Verlauf des Fadens 7 zwischen dem Glockenrand 17 und der Spule 14 ist etwa horizontal. Eine Greifeinrichtung 19, die ein Scherendoffer sein kann, hält eine Reihe von Fadenhülsen 20 mittels einer Mehrzahl von Greifern 21 in einer horizontal ausgerichteten Bereitschaftsstellung.

Fig. 1B stellt die Lage dar, wo die Spindelbank 16 mit den Spulen 14 soweit abgesenkt worden ist, dass eine Hülse 20 zwischen Glockenrand 17 und oberem Spulenende eingeführt werden kann. Bei der vertikalen Abwärtsbewegung der Spindelbank 16 wird der Faden automatisch von der Spule 14 abgewickelt, ohne jedoch zu brechen. Die Greifeinrichtung 19 richtet die Hülsen 20 koaxial mit den Spulen 14 aus (Fig. 1C), wobei der Fadenabschnitt zwischen Glockenrand 17 und Spule 14 gegebenenfalls, ohne Gefahr eines Fadenbrechens, mit der Glocke durch die Greifeinrichtung 19 auf die gegenüberliegende Seite geschoben wird. Wie bereits erwähnt, kann entweder die Greifeinrichtung 19 nach unten verstellt werden oder, besser, die Spindelbank 16 kann leicht angehoben werden (Fig. 1D). In beiden Fällen wird die Hülse 20 auf die Spule 14 gesteckt bzw. gestellt. Die Greifvorrichtung 19 lässt die Hülsen 20 los und kann unter noch später zu erörternden Umständen in ihrer Stellung verharren. Jetzt wird jeweils die Hülse 20 mit der Spule 14 gemeinsam gedreht, solange, bis eine genügende Anzahl von Fadenwindungen sich über die Hülse 20 gewunden haben. Beim Drehen wird die Spindelbank 16 vertikal aufwärts geführt, bis etwa in eine Stellung, wo der Glockenrand 17 sich auf gleicher Höhe befindet wie das untere, vorbestimmte Ende einer Garnpakkung. Durch dieses - langsame - Drehen der Spulen 14 bzw. der Spindeln 15 und die Aufwärtsbewegung derselben wird der Faden 7 zuerst aufwärts und nachfolgend abwärts auf die Hülse 20 gewikkelt, sodass eine gesicherte bzw. abgebundene Fadenlänge entsprechend der beim Vorgang gemäss Fig. 1B abgewickelten Fadenlänge, auf der Hülse 20 vorhanden ist (Fig.1E). Die Länge, über welche die Kreuzwindungen 24 entstehen, kann durch die Hubbewegung der Spindelbank und durch die Drehzahl der Spule derart gesteuert werden, dass diese Länge hauptsächlich im unteren Bereich der Hülse 20 gebildet wird. Dies ist von Vorteil bei der nachfolgenden Umspulung auf der Spulmaschine.

Eine Halteeinrichtung 28 bzw. ein Haltebalken, ist über Stangen 29 um einen hinter den Glocken 3 angeordneten Schwenkpunkt 30 schwenkbar und weist Halterungen 32 auf. Der Schwenkpunkt 30 ist eigentlich eine horizontal verlaufende Schwenklinie. Die Halteeinrichtung 28 wird jetzt (Fig. 1F) vorwärtsgeschwenkt, wobei diese Halterungen 32 jeweils eine Hülse 20 ergreifen und halten. Eine andere Möglichkeit, die Hülse 20 zu halten, besteht in einer Halteeinrichtung in der Halspartie der Glocke 3. Nunmehr (Fig. 1G) wird die Spindelbank 16 soweit abgesenkt, dass die Spule 14 ausser Kontakt mit der Hülse 20 kommt. Die Greifer 21 der Greifeinrichtung 19 greifen jetzt die Spulen 14 - in der Mitte der vollen Spule, oder wie in Fig. 1F mit der Haltevorrichtung 28 am vorstehenden Rand -, ansonsten bleibt die Greifeinrichtung 19 unbeweglich. Die Spindelbank 16 wird weiter abgesenkt, bis die Spindeln 15 unter die Spulen 14 gelangen (Fig. 1H). Die Greifeinrichtung 19 entfernt darauffolgend die Spulen 14 seitlich. Dadurch wird der Faden 7 gebrochen, wenn dieser nicht vorher (Fig. 1G) bereits gebrochen wurde. Hier ist der grosse Vorteil ersichtlich, das heisst, es entstehen überhaupt keine Fadenreste und ebenso kein Faserflug, der dann mit beträchtlichem Aufwand wieder entfernt werden müsste.

Nachdem die Spule 14 aus der mit der Hülse 20 koaxialen Lage entfernt worden ist, wird die Spindelbank 16 wieder angehoben (Fig.1I), wodurch die Hülse 20, die immer noch von der Halteeinrichtung 28 gehalten wird, auf der Spindel 15 plaziert, bzw. verankert wird. Erst dann wird die Halteeinrichtung 28 wieder in ihre Bereitschaftsstellung zurückgeschwenkt (Fig. 1J). Nun kann mit dem Anspinnen wieder begonnen werden.

Die Fixierung der Hülse 20 auf der Spindel 15 und die allgemeine Form ist, wie bereits erwähnt, anderswo beschrieben worden. Anhand der Fig. 2 wird hier lediglich auf die für dieses Verfahren relevanten Punkte aufmerksam gemacht. Eine Schulterpartie 40 im oberen Bereich der Hülse ermöglicht die Aufsteckung einer anderen Hülse. Eine Abschrägung 41 erleichtert das Aufstecken. Die obere Hülse 20 darf auf der unteren Hülse bzw. der Spule 14 nicht allzusehr klemmen, da die beiden wieder getrennt werden müssen. Eine Forderung ist jedoch, dass die Drehbewegung der Spule 14 auf die obere Hülse 20 übertragen wird. Deshalb ist es vorteilhaft, eine Riffelung oder ein Zakkengebilde auf dem horizontalen Teil der Schulterpartie 40 anzubringen, wie es bspw. in der GB-PS 10 85 435 gezeigt wurde. Eine Riffelung, eine Verzahnung oder ein Wellengebilde kann ebenfalls auf dem vertikalen Teil 42 der Schulterpartie 40 angebracht werden. Auch können Stifte oder Klettband zur Anwendung kommen. Im unteren Endbereich weist die Hülse 20 einen Flansch 44 auf.

Fig. 3 zeigt, wie die Halteeinrichtung 28 die Hülsen 20 hält. Der Flansch 44 der Hülse 20 wird von unten durch eine Lippe 49 und von oben durch zwei Schenkel 50 eingeklemmt bzw. erfasst. Die Schenkel 50 sind aus einem elastischen Kunststoffmaterial und haben je eine dem Aussendurchmesser der Hülse 20 entsprechende Einrastkalotte. Vorteilhafterweise sind die Lippe 49 und die Schenkel 50 einstückig.

Fig. 4 zeigt eine Ausführung eines Greifers 21, der ein Schlauchgebilde mit zwei Schenkeln 55a, 55b aufweist. Die Schenkel 55 sind durch aus dem Dofferbalken 19 kommende Luft gestreckt (55a). Bei Luftabfuhr kehren die Schenkel 55 wieder in ihre gekrümmte Stellung zurück (55b). Auch kann eine Luftzufuhr umgekehrt die Schenkel 55 von einer gestreckten in eine gekrümmte Lage versetzen. Die Schenkel 55 befinden sich in Greifstellung auf etwa halber Höhe der Spule 14 oder der Hülse 20, wie es in den Figuren der Übersichtlichkeit halber gezeigt worden ist. Sie müssen im Stande sein sowohl eine Spule 14 als auch eine Hülse 20 zu erfassen. Konstruktiv besonders vorteilhaft ist jedoch, wenn die Schenkel 55 nur auf ein Mass, und zwar jenes des Hülsendurchmessers, ausgelegt sind. Eine bevorzugte Ausführung ist deshalb dadurch gegeben, dass die Greifer 21 diejenigen Hülsenpartien ergreifen, die unterhalb einer vorgesehenen Garnpackung und oberhalb des Flansches 44 liegt. Im letzteren Fall muss die Greifeinrichtung 19 während der Anhebebewegung der Spindelbank 16 seitlich verschoben werden.

In den Ansprüchen werden die Glocke 3 und die Austrittsöffnung 10 als fadenführende Elemente bezeichnet.

## Patentansprüche

1. Verfahren zum Auswechseln von vollen Fadenspulen (14) gegen leere Fadenhülsen (20) an einer Spindeln (15) aufweisenden Spinnmaschine, wobei die Hülsen (20) auf die stillstehenden, von den Spindeln (15) getragenen Spulen (14) gestellt werden, und dann die Fadenspulen von den Spindeln entfernt und die Fadenhülsen auf die Spindeln aufgesteckt werden, dadurch gekennzeichnet, dass
- bei ungebrochenem Faden (7) die vollen Spulen (14) und die daraufgestellten Hülsen (20) über eine vorbestimmte Zeit derart gemeinsam gegenüber den fadenführenden Elementen (3,10) gedreht werden, dass der Faden auf die Hülse gewickelt wird,
- dann die wieder stillstehenden Hülsen (20) gehalten werden, während die vollen Spulen (14) entfernt werden, wodurch der Faden (17) zwischen den Hülsen und den Spulen gebrochen wird,
- dann die Hülsen (20) auf die Spindeln (15) plaziert werden.

2. Verfahren nach Anspruch 1, dadurch gekennzeichnet, dass die Spindelbank (16) mit den vollen Fadenspulen (14) gegenüber den fadenführenden Elementen (3,10) abgesenkt wird, um Platz für das Aufstecken der Hülsen (20) bzw. das Entfernen der Spulen (14) zu schaffen.

3. Verfahren nach Anspruch 1, dadurch gekennzeichnet, dass die Hülsen (20) beim Zuführen derselben und beim Abführen der Spulen (14) stets an derjenigen Hülsenpartie ergriffen werden, die unterhalb einer vorgesehenen Garnpackung liegt.

4. Maschine zur Durchführung des Verfahrens nach einem der Ansprüche 1-3 an einer Spindeln (15) aufweisenden Spinnmaschine, wobei die Spindeln (15) auf einer Spindelbank (16) angeordnet sind und den Spindeln fadenführende Elemente (3,10) zum Aufwickeln von Fäden auf die Hülsen (20) zugeordnet sind, mit Greifeinrichtungen (19), die leere Fadenhülsen (20) auf stillstehende volle Fadenspulen (14) stellen und anschliessend die Fadenspulen von den Spindeln abziehen und die Fadenhülsen auf die Spindeln aufsetzen können, dadurch gekennzeichnet, dass die Spindelbank (16) gegenüber den fadenführenden Elementen (3,10) so weit abgesenkt werden kann, dass diese das Aufsetzen der Fadenhülsen (20) auf die Fadenspulen (14) nicht behindert, dass die Spindelbank (16) derart heb- und senkbar ist, dass der Faden durch die fadenführenden Elemente (3,10) von den sich drehenden Fadenspulen auf die auf diese aufgestellten Hülsen (20) gewickelt werden kann, dass Halteeinrichtungen (28) zum Halten der Hülsen (20) oberhalb der Spulen (14) vorgesehen sind, die die wieder stillstehenden Hülsen halten können, während die Greifeinrichtungen (19) die Spulen (14) ergreifen und durch Absenken der Spindelbank von den Spindeln abziehen, und dass dann die Spindelbank (16) so weit angehoben werden kann, dass die von den Halteeinrichtungen (28) gehaltenen Hülsen auf die Spindeln aufgesetzt werden können und dass schliesslich die Hülsen von den Halteeinrichtungen (28) freigegeben werden können.

5. Maschine nach Anspruch 4, dadurch gekennzeichnet, dass die Hülsen (20) je eine Schulterpartie (40) aufweisen, die mit einer Riffelung versehen ist.

6. Maschine nach einem der Ansprüche 4 oder 5, dadurch gekennzeichnet, dass die neu zugeführten Hülsen (20) in ihrem unteren Endbereich einen Flansch (44) aufweisen.

7. Maschine nach einem der Ansprüche 4 bis 6, dadurch gekennzeichnet, dass die Halteeinrichtungen (28) um eine darüber liegende Schwenklinie verschwenkbar sind.

8. Maschine nach Anspruch 6, dadurch gekennzeichnet, dass die Halteeinrichtungen (28) Halterungen (32) aufweisen, wobei jede Halterung zwei horizontale Schenkel (50) zum Fassen einer Hülse (20) oberhalb und mindestens eine Lippe (49) zum Fassen einer Hülse (20) unterhalb des Flansches (44) hat.

9. Maschine nach Anspruch 8, dadurch gekennzeichnet, dass die zwei horizontalen Schenkel (50) elastisch verformbar sind und den Hülsenaussendurchmessern entsprechende Einrastkalotten aufweisen.

10. Maschine nach Anspruch 4, dadurch gekennzeichnet, dass die Greifeinrichtung (19) Greifer (21) aufweist, wobei jeder Greifer (21) zur Hülse (20) offene Schenkel (55a,55b) aufweist, die durch pneumatische Einwirkung von einer gestreckten (55a) in eine gekrümmte Stellung (55b) bringbar sind.

## Claims

1. A method for exchanging full bobbins (14) against empty tubes (20) in a spinning machine provided with spindles (15), whereby the tubes (20) are placed on the idle bobbins (14) carried by the spindles (15) and thereafter the bobbins are removed from the spindles and the tubes are creeled on the spindles, characterized in that
- with an unbroken yarn (7) the full bobbins (14) and the tubes (20) placed thereon are jointly rotated over a predetermined period of time in such a way with respect to the thread-guiding elements (3, 10) that the yarn is wound up on the tube,
- the tubes (20) idle again thereafter are held, whereas the full bobbins (14) are removed, by means of which the yarn (17) is broken between the tubes and the bobbins,
- and thereafter the tubes (20) are placed on the spindles (15).

2. A method as claimed in claim 1, characterized in that the spindle bearing plate (16) with the full bobbins (14) is lowered with respect to the thread-guiding elements (3, 10) so as to make place for the creeling of the tubes (20) and the removal of the bobbins (14).

3. A method as claimed in claim 1, characterized in that the tubes (20), during the delivery thereof and during the discharge of the bobbins (14), are always grasped at the tube section which is below the intended yarn package.

4. A machine for carrying out the method as claimed in one of the claims 1 to 3 in a spinning machine provided with spindles (15), whereby the spindles (15) are arranged on a spindle bearing plate (16) and thread-guiding elements (3, 10) for winding up yarns on to the tubes (20) are allocated to the spindles, with clamping devices (19) which place the empty tubes (20) on idle full bobbins (14) and thereafter can draw off the bobbins from the spindles and place the tubes on the spindles, characterized in that the spindle bearing plate (16) can be lowered so far with respect to the thread-guiding elements (3, 10) that it does not obstruct the placing of the tubes (20) on the bobbins (14), that the spindle bearing plate (16) is liftable and lowerable in such a way that the yarn can be wound by the thread-guiding elements (3, 10) from the rotating bobbins to the tubes (20) placed thereon, that holding devices (28) for holding the tubes (20) above the bobbins (14) are provided which can hold the tubes which are idle again while the clamping devices (19) grasp the bobbins (14) and draw them off from the spindles by lowering the spindle bearing plate and that thereafter the spindle bearing plate (16) can be lifted so far that the tubes held by the holding devices (28) can be placed on the spindles and that finally the tubes can be released by the holding devices (28).

5. A machine as claimed in claim 4, characterized in that the tubes (20) are each provided with a shoulder segment (40) which is provided with a ribbing.

6. A machine as claimed in one of the claims 4 or 5, characterized in that the newly supplied tubes (20) are provided with a flange (44) in their lower end zone.

7. A machine as claimed in one of the claims 4 to 6, characterized in that the holding devices (28) are swivellable about a swivelling line being disposed thereover.

8. A machine as claimed in claim 6, characterized in that the holding devices (28) are provided with fixing devices (32), with each fixing device having two horizontal legs (50) for grasping a tube (20) above the flange (44) and at least one lip (49) for grasping a tube (20) below the flange (44).

9. A machine as claimed in claim 8, characterized in that the two horizontal legs (50) are elastically deformable and are provided with snap-on calottes corresponding to the outer diameters of the tubes.

10. A machine as claimed in claim 4, characterized in that the clamping device (19) is provided with clamps (21), with each clamp (21) being provided with open legs (55a, 55b) towards the tube (20) which can be brought from a stretched (55a) to a curved position (55b) by a pneumatic effect.

## Revendications

1. Procédé pour échanger des bobines de fil pleines (14) contre des fuseaux de fil vides (20) dans une machine à filer comprenant des broches (15), et où les fuseaux (20) sont mis en place sur les bobines (14) portées par les broches (15), à l'arrêt, et alors les bobines de fil sont éloignées des broches, et les fuseaux de fil sont emboîtés sur les broches,
caractérisé par le fait que
- sans que le fil (7) ne soit cassé, les bobines pleines (14) et les fuxeaux (20) mis en place sur celles-ci sont tournés ensemble, pendant un temps prédéterminé, par rapport aux éléments guidant le fil (3, 10), de telle sorte que le fil est enroulé sur le fuseau,
- les fuseaux (20) de nouveau à l'arrêt sont alors maintenus, pendant que les bobines pleines (14) sont éloignées, ce par quoi le fil (17) est cassé entre les fuseaux et les bobines,
- les fuseaux (20) sont alors placés sur les broches (15).

2. Procédé selon revendication 1,
caractérisé par le fait que
le banc porte-broches (16) avec les bobines de fil pleines (14) est abaissé par rapport aux éléments guidant le fil (3, 10), afin de créer de la place pour l'emboîtement des fuseaux (20), respectivement pour l'éloignement des bobines (14).

3. Procédé selon revendication 1,
caractérisé par le fait que
les fuseaux (20), lors de l'amenée de ceux-ci et lors de l'éloignement des bobines (14), sont toujours saisis sur la partie de fuseau qui se trouve sous un paquet de fil prévu.

4. Machine pour la réalisation du procédé selon une des revendications 1 à 3, dans une machine à filer comprenant des broches (15), et où les broches (15) sont disposées sur un banc porte-broches (16), et des éléments guidant le fil (3, 10) sont attribués aux broches, afin d'enrouler des fils sur les fuseaux (20), avec des arrangements de saisie (19) qui mettent en place des fuseaux de fil vides (20) sur des bobines de fil pleines (14) à l'arrêt, et extraient ensuite les bobines de fil des broches, et peuvent emboîter les fuseaux de fil sur les broches,
caractérisée par le fait que,
par rapport aux éléments guidant le fil (3, 10), le banc porte-broches (16) peut être abaissé si loin qu'il ne gêne pas la mise en place des fuseaux de fil (20) sur les bobines de fil (14), que le banc porte-broches (16) peut être élevé et abaissé de telle sorte que le fil peut être enroulé par les éléments guidant le fil (3, 10), depuis les bobines de fil en rotation sur les fuseaux (20) emboîtés sur celles-ci, que des arrangements de maintenue (28) sont prévus pour maintenir les fuseaux (20) au-dessus des bobines (14), lesquels peuvent maintenir les fuseaux de nouveau à l'arrêt, pendant que les arrangements de saisie (19) saisissent les bobines (14) et les extraient des broches, par abaissement du banc porte-broches, et que le banc porte-broches (16) peut alors être élévé aussi loin que les fuseaux, maintenus par les arrangements de maintenue (28), peuvent être mis en place sur les broches, et qu'enfin, les fuseaux peuvent être libérés des arrangements de maintenue (28).

5. Machine selon revendication 4,
caractérisée par le fait que
les fuseaux (20) possèdent chacun une partie en épaulement (40) qui est pourvue d'une cannelure.

6. Machine selon une des revendications 4 ou 5,
caractérisée par le fait que
les fuseaux (20) amenés nouvellement possèdent une collerette (44) dans leur zone finale inférieure.

7. Machine selon une des revendications 4 à 6,
caractérisée par le fait que
les arrangements de maintenue (28) peuvent être pivotés autour d'une ligne de pivotement située au-dessus de ceux-ci.

8. Machine selon revendication 6,
caractérisée par le fait que
les arrangements de maintenue (28) comprennent des attaches (32), et où chaque attache possède deux jambes horizontales (50) dans le but de saisir un fuseau (20) par le dessus de la collerette (44), et au moins une lèvre (49) pour saisir un fuseau (20) sous la collerette (44).

9. Machine selon revendication 8,
caractérisée par le fait que
les deux jambes horizontales (50) sont déformables élastiquement, et possèdent des calottes d'encliquetage correspondant aux diamètres extérieurs des fuseaux.

10. Machine selon revendication 4,
caractérisée par le fait que
l'arrangement de saisie (19) possède des grappins (21), et où chaque grappin (21) possède des jambes (55a, 55b) ouvertes vers le fuseau (20), lesquelles peuvent être amenées depuis une position droite (55a) dans une position courbée (55b), par une influence pneumatique.
